# EUROPÄISCHE PATENTSCHRIFT

(11) **EP 2 195 590 B1**
(45) Veröffentlichungstag und Bekanntmachung des Hinweises auf die Patenterteilung: **14.11.2018**
(21) Anmeldenummer: 08803913.6
(22) Anmeldetag: 09.09.2008
(51) Int. Cl.: F25D 17/04, F25D 17/06

(54) **KÄLTEGERÄT MIT EINEM LUFTFILTER**
REFRIGERATION DEVICE WITH AN AIR FILTER
APPAREIL DE RÉFRIGÉRATION COMPRENANT UN FILTRE À AIR

(30) Priorität: 02.10.2007 DE 102007047118
(43) Veröffentlichungstag der Anmeldung: 16.06.2010
(73) Patentinhaber: BSH Hausgeräte GmbH, 81739 München (DE)
(72) Erfinder: BISCHOFBERGER, Thomas, 88353 Kisslegg (DE); IHLE, Hans, 89537 Giengen (DE); KEMMER, Andreas, 89522 Heidenheim (DE); KEMPTE, Andreas, 09405 Zschopau (DE)
(86) Internationale Anmeldenummer: PCT/EP2008/061945
(87) Internationale Veröffentlichungsnummer: WO 2009/047069

(56) Entgegenhaltungen:
- DE-A1- 2 344 261
- JP-A- 2002 277 152
- JP-A- 2005 090 910
- US-A- 5 400 612
- US-A1- 2005 022 549

## Beschreibung

Die vorliegende Erfindung betrifft ein Kältegerät aufweisend ein wärmeisolierendes Gehäuse, dessen Innenraum über eine zu öffnende und schließende Tür zugänglich ist, mindesten ein Strömungsweg zum Zuführen von Luft in den Innenraum, ein Gebläse zur Erzeugung einer Luftströmung entlang des Strömungsweges, und einen Luftfilter, der im Strömungsweg angeordnet ist, wobei der Luftfilter in einer der Überdruckseite des Gebläses vorgelagerten Schutzabdeckung integriert ist. Ein solches Kältegerät ist z.B. aus der US-A1-2005/0022549 bekannt.
Aus der DE 23 44 261 A1 ist ein Kühlschrank für Haushaltszwecke bekannt. Es wird ein Filtersystem beschrieben, mit welchem sich im Kühlgut-Lagerraum entstehende Gerüche beseitigen lassen. Der Kühlschrank ist mit einem inneren Umluftsystem mit darin angeordnetem Lüfter nebst Filtervorrichtung versehen. Der Lüfter ist in einem unteren rückwärtigen Bereich des Kühlschrankes in einer Isolierung angeordnet. Die Filtervorrichtung ist im Innenraum des Kühlschrankes und zwar in einem unteren Bereich an einer der beiden Kühlschrank-Seitenwände angeordnet und besteht aus einem Gehäuse, in welchem ein Filtereinsatz leicht auswechselbar angeordnet ist. Das Gehäuse ist mit einem Deckel versehen, der im Schließzustand eine dichte Anlage zwischen Filtereinsatz und Gehäusedichtung bewirkt. Die Filtervorrichtung befindet sich in einer unterdruckseitigen Saugleitung des Umluftsystems und erfasst den Strömungsquerschnitt der Saugleitung vollständig.
Eine strömungstechnisch ähnliche Lösung ist in DE 75 16 271 U1 gezeigt. Es wird ein Gerät zur Erzeugung gereinigter Kühlluft für Apothekenschränke beschrieben. Das Gerät besteht aus einem kastenartigen Gehäuse, dessen eine Wand aus einem feinmaschigen Gitter gebildet ist. In dem Innenraum des Gehäuses, hinter dem Gitter sind verschiedene Filtermatten angeordnet. Der Innenraum ist durch eine Innenwand unterteilt, an der ein Gebläse angeordnet ist. Zwischen der Innenwand, einer Außenwand und Teilen der übrigen Wände ist ein Druckraum vorgesehen. An der Außenwand des Druckraumes, mit diesem leitend in Verbindung stehend, ist mindestens ein Anschlußstutzen angebracht von dem Luftschläuche ausgehen. Die Filtermatten sind in einer unterdruckseitigen Saugleitung des Kühlsystems angeordnet und erfassen den Strömungsquerschnitt der Saugleitung vollständig.

Aus der DE 11 2005 001 323 T5 und der DE 10 2005 029 419 A1 sind Kühlschränke mit äquivalenten Luftreinigungseinrichtungen beschrieben. Die Luftreinigungseinrichtung umfasst ein Gehäuse mit wenigstens einem Einlass und einem Auslass, eine linear hin und her bewegbare Dekorplatte, um den Auslass wahlweise zu öffnen oder zu schließen, eine Filtereinheit zur Filterung von über den Einlass eingesaugter Luft, ein Gebläse zum Ansaugen von Luft über den Einlass und zum Abführen der in der Filtereinheit gefilterten Luft über den Auslass. Die Filtereinheit zur Filterung von über den Einlass eingesaugter Luft befindet sich in einer unterdruckseitigen Saugleitung der Luftreinigungseinrichtung und erfasst den Strömungsquerschnitt der Saugleitung vollständig. Die Luftreinigungseinrichtung ist funktional von dem Kühlschrank unabhängig und getrennt auf dessen Oberseite aufgesetzt.

Ein Kältegerät, bei dem ein Luftfilter in einem überdruckseitigen Abschnitt eines Strömungsweges angeordnet ist, ist in JP 2005090910 A gezeigt. Der darin beschriebene Desinfektionsfilter ist einem Ventilator nachgeordnet, befindet sich folglich in einem überdruckseitigen Abschnitt eines Strömungsweges. Wie dort ersichtlich ist, liegt der Desinfektionsfilter in einem Strömungskanal eines separaten Sekundärventilators. Der Desinfektionsfilter und der Sekundärventilators liegen ihrerseits in einer unterdruckseitigen Saugleitung eines Primärventilators, der die eigentliche Luftströmung in den Innenraum des Gehäuses des Kältegerätes erzeugt. Der Sekundärventilator dient folglich nicht der Erzeugung einer Luftströmung zum Zuführen von Luft in einen Innenraum des Kältegerätes, sondern lediglich als Hilfsventilator zur Überwindung eines Druckabfalls an dem Desinfektionsfilter. Da der Desinfektionsfilter sich über seinen Strömungskanal vollständig erstreckt, muss zur Erreichung einer Filterwirkung die Luftströmung zwangsweise vollständig durch den Desinfektionsfilter gefördert werden.

Die US 5,400,612 beschreibt einen kühlbaren und befeuchtbaren Lagerschrank, bei dem in einem Strömungskanal eine Struktur zum anziehenden Sammeln von Feuchtigkeit angeordnet ist, die sich nur über einen Teil des Strömungsquerschnitts erstreckt.

Die JP 2002 277152 A beschreibt ein Kältegerät mit einem Strömungskanal, in dem ein Filter angeordnet ist, der sich nur über einen Teil des Strömungsquerschnitts erstreckt.

Aufgabe der Erfindung ist es, einen Luftfilter für ein Kältegerät zu schaffen, der eine ausreichende Filterwirkung unter geringer Behinderung der Luftströmung im Kältegerät aufweist.
Die Aufgabe wird durch ein Kältegerät mit den Merkmalen des Anspruchs 1 gelöst.

Um den Luftfilter zumindest mit einem Teil der umzuwälzenden Luft zu beaufschlagen, kann der Luftfilter im Luftstrom positioniert werden, ohne diesen zu stark zu behindern. Indem der Luftfilter sich im Strömungsweg nur über einen Teil dessen Strömungsquerschnitts erstreckt, wird ein Teil der den Strömungsweg durchströmenden Luft durch den Luftfilter geführt und der übrige Teil umströmt den Luftfilter, ohne von diesem gefiltert zu werden. Der am Luftfilter vorbeiströmende Anteil der Luft gewährleistet eine geringe Behinderung der Luftströmung im Kältegerät. Andererseits gewährleistet der durch den Luftfilter hindurchtretende Anteil der Luft eine ausreichende Filterwirkung. Es hat sich gezeigt, dass es durchaus ausreichend ist, nur einen Teil der umzuwälzenden Luft durch den Luftfilter zu führen. Aufgrund eines mehrfachen Umwälzens der Luft findet ein Austausch von gefilterter Luft mit ungefilterter Luft statt, so dass insgesamt die Luft nach einer eintretenden Durchmischung gegenüber dem Ursprungszustand ausreichend gereinigt ist. Der am Luftfilter vorbeiströmende Anteil der Luft verhindert einen zu großen Druckabfall im Luftsystem, so dass ein ausreichend hoher Luftaustausch stattfinden kann. Ein gesonderter Lüfter oder Gebläse zur Druckerhöhung vor dem Luftfilter ist dabei entbehrlich. Aufgrund der speziell bei Kühlgeräten hohen Anforderungen an die Energieeffizienz, ist es sinnvoll auf jeden Verbrauch von elektrischer Energie zu achten. Die Erfindung betrifft diesbezüglich eine Möglichkeit, elektrische Energie dadurch einzusparen, dass einerseits kein zusätzliches zweite Gebläse notwendig wird und andererseits das notwendiger Weise vorhandene erste Gebläse unter möglichst geringen Druckabfall betrieben werden kann, wodurch der Verbrauch an elektrischer Energie dieses ersten Gebläses verringert werden kann.

Das erfindungsgemäße Gebläse kann jede Art von Luftstromerzeuger sein. Insbesondere kann das Gebläse zur Lüftung des Innenraums des Kältegerätes ein Ventilator sein. Der Ventilator weist im allgemeinen ein sich schnell drehendes Lüfterrad auf, dessen Schaufeln die Luft durch ihre Drehbewegung in Bewegung bringen. Üblicher Weise ist das Lüfterrad des Ventilators von einem elektrischen Motor drehangetrieben.

Der sich im Strömungsweg nur über einen Teil dessen Strömungsquerschnitts erstreckende Luftfilter kann sich über das Zentrum des Strömungsquerschnitts erstrecken. Um eine gute Durchströmung des Luftfilters zu gewährleisten, kann dieser direkt vor den Ventilator im Druckbereich platziert werden. Dies hat den Vorteil, dass der Luftfilter zumindest überwiegend in einem Bereich liegt, in dem die höchsten Strömungsgeschwindigkeiten auftreten. Wird der Luftfilter in diesem Bereich mit höchsten Strömungsgeschwindigkeiten angeordnet, so kann bezogen auf den Querschnittsanteil, den der Luftfilter vom gesamten Strömungsquerschnitt einnimmt, ein höherer Luftvolumendurchsatz durch den Luftfilter gefördert werden. So wird ein überwiegender Volumenanteil der Luft durch den Luftfilter geführt und nur ein geringerer Volumenanteil der Luft kann an dem Luftfilter vorbeiströmen. Dies trägt den divergierenden Zielen Rechnung, einerseits einen maximalen Anteil der Luft über den Luftfilter zu reinigen und andererseits einen minimalen Druckabfall durch einen möglichst freien ungehinderten Querschnitt zu erreichen.

Dazu kann der Luftfilter vorzugsweise im Zentrum des Strömungsquerschnitts im Strömungsweg angeordnet werden. In strömungstechnischer Hinsicht sind die Strömungslinien mit den höchsten Geschwindigkeiten in Querschnittsbereichen zu erwarten, die möglichst weit weg von Wänden des Strömungskanals liegen, also vorzugsweise in einem Zentrum des jeweiligen Strömungskanals liegen. Da der Querschnitt eines Strömungskanals weitgehend beliebige Formen aufweisen kann, ist das Zentrum des Strömungsweges dort zu finden, wo in Abhängigkeit der Querschnittskontur die Strömungslinien mit den höchsten Geschwindigkeiten auftreten. Diese strömungstechnische Eigenschaft ist neben der jeweiligen Kontur des Strömungsquerschnitts auch von der inneren Oberflächenbeschaffenheit, insbesondere von der Anhaftung der Luftströmung an der Oberfläche abhängig. So kann bei einem Luftrohr mit bereichsweise unterschiedlicher Anhaftung der Luftströmung das Zentrum der höchsten Luftgeschwindigkeiten auch außerhalb des geometrischen Mittelpunkts des Kreisquerschnitts liegen. Dies ist auch der Fall, wenn sich der Luftfilter in einer Rohrbiegung befindet.

In allen erfindungsgemäßen Ausgestaltungen ist der Luftfilter in einem überdruckseitigen Abschnitt des Strömungsweges angeordnet. Dies hat den Vorteil, dass gegenüber einer Anordnung des Luftfilters in einem unterdruckseitigen Abschnitt des Strömungsweges der Luftfilter mit höherem Druck beaufschlagt wird, wodurch auch Luftfilter mit einem hohen Strömungswiderstand noch ausreichen mit Luft durchströmt werden können. So ergibt sich beispielsweise bei einem feinporigen Luftfilter, der als Aktivkohlefilter mit katalytischer Wirkung ausgebildet sein kann, ein relativ höherer Strömungswiderstand als bei einem herkömmlichen grobporigen Staubfilter mit einfachem Filtervlies. So ist es erfindungsgemäß insbesondere bei feinporigen Filtern von Vorteil, diesen in den überdruckseitigen Abschnitt des Strömungsweges anzuordnen.

Der Luftfilter ist einer Überdruckseite des Gebläses vorgelagert. Dies bewirkt, dass die Luftströmung unmittelbar oder zumindest kurz nach dem Verlassen des Gebläses in den Luftfilter eintreten kann. Dies hat den Vorteil, dass die Luftströmung mit maximaler Geschwindigkeit und Energie in das Luftfilter eingetragen wird. Würde der Luftfilter nämlich sehr weit entfernt vom Gebläse angeordnet werden, so würde noch vor Erreichen des Luftfilters die Luftströmung beispielsweise aufgrund der Wandreibung im Strömungskanal bereits deutlich an Strömungsgeschwindigkeit bzw. Energie verloren haben, so dass die Luft nur mit geringerer Energie in geringerem Maße durch das Luftfilter hindurch geführt werden könnte. Die Anordnung des Luftfilters unmittelbar oder zumindest kurz nach dem Verlassen des Gebläses führt also zu einem hohen Lustströmungsdurchsatz durch den Luftfilter. Im Umkehrschluss bedeutet dies auf Grundlage gleicher Luftfilterleistung einen geringeren Bedarf an elektrischer Energie für den Antriebsmotor des Gebläses.

Der Luftfilter ist außerdem in einer der Überdruckseite des Gebläses vorgelagerten Schutzabdeckung integriert. Um den Luftfilter im Strömungsweg zu halten, kann ein gesonderter Halter vorgesehen sein, der einerseits den Luftfilter trägt und andererseits an einer Innenwand eines Strömungskanals befestigt ist. Um jedoch auf einen gesonderten Halter für den Luftfilter verzichten zu können, wird vorgeschlagen, den Luftfilter in eine der Überdruckseite des Gebläses vorgelagerte Schutzabdeckung zu integrieren. Üblicher Weise wird ein vorzugsweise elektromotorisch betreibbarer Ventilator unmittelbar knapp hinterhalb einer Innenwand des den Innenraum begrenzenden Gehäuses installiert sein. Um einen Zugang zu elektrische Energie führenden Leitern durch ein Eingreifen einer Person von dem Innenraum aus zuverlässig zu verhindern, ist generell die Ausblasöffnung des Ventilators bzw. des Gebläses mit einer Schutzabdeckung versehen. Die Schutzabdeckung ist derart gestaltet, dass ein möglichst großer Querschnitt für einen ungehinderten Durchtritt der Luftströmung offen bleibt. Außerdem ist die Schutzabdeckung derart gestaltet, dass ein Eingreifen einer Person, beispielsweise mit den Fingern einer Hand zuverlässig verhindert ist. Dazu ist die Öffnung bzw. sind die Öffnungen der Luftströmung entsprechend eng auszuführen. Üblicher Weise wird die Schutzabdeckung als Gitter ausgebildet, das beispielsweise aus Kunststoff hergestellt sein kann. Erfindungsgemäß wird eine aus Sicherheitsgründen bereits erforderliche Schutzabdeckung funktionsvereinigend als Halter für den Luftfilter genutzt. Dies hat den Vorteil, dass ein gesonderter Halter entfallen kann und somit die Herstellkosten verringert sind.

In diesem Falle weist die Schutzabdeckung zum auswechselbaren Halten des Luftfilters eine Aufnahme für den Luftfilter auf. Der Luftfilter ist also auswechselbar gehalten. Dazu wird die Schutzabdeckung nicht plan ausgestaltet, sondern beispielsweise mit einer wannenartigen Aufnahme versehen. Diese Aufnahme kann mit der Schutzabdeckung einteilig ausgebildet sein. Die Aufnahme kann so weit wannenartig in die Schutzabdeckung eintauchen, dass der Luftfilter der insbesondere als eine Filtertablette gestaltet sein kann, vollständig aufgenommen wird. Nachdem der Luftfilter vollständig in die Aufnahmenische eingesetzt ist, kann die verbleibende Durchreicheöffnung mittels eines öffenbaren und schließbaren Deckel verschließbar sein, so dass der Luftfilter festgehalten ist und nicht aus der Schutzabdeckung herausfallen kann.
Die Aufnahmenische der Schutzabdeckung weist eine vom Deckel verschließbare offene Seite auf, die in den Innenraum des Kältegerätes weist. Die verschließbare offene Seite bildet dem gemäß eine Durchreicheöffnung über die ein verbrauchter Luftfilter aus der Schutzabdeckung entnommen und ein neuer Luftfilter eingesetzt werden kann. Damit das Auswechseln des Luftfilters von einem Benutzer selbsttätig durchgeführt werden kann, weist die offene Seite die in den Innenraum des Kältegerätes hinein, so dass der Benutzer bei geöffneter Tür des Kältegerätes vom Innenraum her den Deckel öffnen und den Luftfilter aus der Aufnahme entfernen kann. Der Luftfilter ist insoweit für einen Benutzer durch eine in den Innenraum zugängliche Öffnung zu entnehmen bzw. auszutauschen. Um die notwenige elektrische Sicherheit zu gewährleisten, ist die Ventilatorabdeckung selbst für den Benutzer nicht entnehmbar. Wünscht der Benutzer keine Filterung, so kann das Kältegerät auch ohne eingesetzten Luftfilter in sicherer Weise betrieben werden, d.h. die zur Aufnahme des Luftfilters wannenartig ausbildete Nische ist gegenüber dem Ventilator derart gitterartig versperrt, so dass auch bei entnommenem Luftfilter ein Eingreifen in den Bereich des Ventilators zuverlässig verhindert ist. Der Luftfilter ist leicht austauschbar, da er sehr schnell und gut zu erkennen ist, wenn der Benutzer die Tür des Kältegerätes geöffnet hat. Außerdem ist für den Benutzer sehr leicht erkenntlich, ob ein Luftfilter eingesetzt ist, so dass die luftreinigende Wirkung für den Benutzer im Innenraum des Kältegerätes visualisiert wird.

Vorzugsweise ist der Luftfilter als eine Filtertablette ausgestaltet ist, die zum Einsetzen in die Aufnahme der Schutzabdeckung ausgebildet ist. Der Luftfilter ist vorzugsweise als ein Aktivkohlefilter mit katalytischer Wirkung ausgebildet. Durch die Ausbildung des Luftfilters als Filtertablette steht der Luftfilter direkt im Luftstrom und kann somit sein geruchsreduzierendes Potential bzw. seine luftreinigende Wirkung entfalten.

Die Filtertablette kann dazu eine Größe aufweisen, die in ihrer an der Schutzabdeckung des Gebläses angebrachten Position sich nur über einen Teil des Strömungsquerschnitts der Schutzabdeckung erstreckt. Insbesondere kann die Filtertablette eine derart handliche Größe aufweisen, so dass die Filtertablette mit zwei Fingern einer Hand in die Aufnahmenische im Innenraum des Kältegerätes eingesetzt werden kann. Die Filtertablette kann als eine quaderförmige Tablette ausgebildet sein. Diese Grundform ist beispielsweise bereits bei Reinigungstabletten für Geschirrspüler bekannt. Durch die besondere Gestaltung des Luftfilters als Filtertablette kann der Benutzer zu einer zur Reinigungstablette für Geschirrspüler analoge Handhabung angeregt werden. Im Ergebnis wird damit der Benutzer daran erinnert, den Luftfilter regelmäßig und folglich rechtzeitig auszuwechseln, bevor die luftreinigende Wirkung nachlässt.

Eine Ausführungsform der Erfindung ist an Hand eines in den Figuren beispielhaft dargestellten Kältegerätes beschrieben. Aus der detaillierten Beschreibung dieses konkreten Ausführungsbeispiels ergeben sich auch weitere generelle Merkmale und Vorteile der vorliegenden Erfindung.

Es zeigen:
- Figur 1: eine perspektivische Ansicht eines Kältegerät für Haushaltszwecke mit einem Gebläse zur Luftführung und vorgelagerter Schutzabdeckung;
- Figur 2: eine perspektivische Ansicht einer Schutzabdeckung mit integrierter Aufnahmenische für eine erfindungsgemäße Filtertablette.

Ein Kältegerät 1 gemäß Fig. 1 weist ein wärmeisolierendes Gehäuse 2 auf. Das Gehäuse 2 umfasst einen wannenförmigen Innenbehälter 3, zwei gegenüberliegende seitliche Dekorwände 4a und 4b, sowie eine Deckenwand 5, eine Rückwand 6 und eine Bodenwand 7. Zwischen den Dekorwänden 4a und 4b, der Deckenwand 5, der Rückwand 6, der Bodenwand 7 und dem Innenbehälter 3 ist ein Zwischenraum ausgebildet, der zur Erreichung einer wärmeisolierenden Wirkung mit Wärmedämmstoff gefüllt, insbesondere mit einem wärmeisolierenden Schaumstoff ausgeschäumt. Der frontseitig offene Innenbehälter 3 begrenzt einen Innenraum 8, der mittels einer an Scharnieren 9 schwenkbar am Gehäuse 2 gelagerten Tür 10 wärmedicht verschließbar ist. Außerhalb des Innenbehälters 3 verläuft ein Strömungskanal 11 für Luft, der einen Strömungsweg A,B,C,D vorgibt, entlang dem Luft mittels eines im Strömungsweg A,B,C,D angeordneten Gebläse 13 gefördert wird. Das Gebläse 13 besteht aus einem Ventilator 14, um dessen Ventilatorwelle 15 mehrere Schaufelblätter 12 angeordnet sind. Die Ventilatorwelle 15 ist mittels eines elektrisch antreibbaren Motors 16 drehangetrieben. Durch eine Drehung der Ventilatorwelle 15 werden die Schaufelblätter 16 in Bewegung versetzt und fördern Luft aus dem Strömungskanal 11 (Pfeil A) in den Innenraum 8 hinein (Pfeil B). Die vom Gebläse 13 aus dem Strömungskanal 11 angesaugte Luft kann sowohl, wie durch Pfeil C illustriert, aus der Umgebung angesaugte Luft oder, wie durch Pfeil D illustriert, Umluft aus dem Innenraum 8 sein. In den Innenraum 8 weisend ist dem Gebläse 13 eine Schutzabdeckung 17 in Strömungsrichtung nachgelagert, d.h. die Schutzabdeckung 17 schirmt das Gebläse 13 vor dem Innenraum 8 ab. Eine Teilfläche der Schutzabdeckung 17 ist als Ausblasgitter 18 ausgebildet.

Ein Teil der Schutzabdeckung 17 ist in Fig. 2 dargestellt. Die Schutzabdeckung 17 weist einen mittleren Abschnitt 19 auf, der mit einer Vielzahl von Ausblasöffnungen 20 versehen ist. Die Ausblasöffnungen 20 sind von Stegen 21 begrenzt. Im gezeigten Anwendungsbeispiel sind die Stege 21 als gerade Rippen ausgebildet, die rechteckige Ausblasöffnungen 20 einrahmen. Die Stege 21 bilden insoweit das Ausblasgitter 18. Die Schutzabdeckung 17 weist neben diesem mittleren Abschnitt 19 auch zwei seitliche Abschnitte auf. Die seitlichen Abschnitte sind an gegenüberliegenden Seiten des mittleren Abschnitt 19 in spiegelsymmetrischer Anordnung an der Schutzabdeckung 17 ausgebildet. Ein seitlicher Abschnitt 22 ist in Fig. 2 dargestellt. Der seitliche Abschnitt 22 ist ohne Durchströmöffnungen ausgebildet. Nur das Ausblasgitter 18 definiert einen überdruckseitigen Strömungsquerschnitt 23. Das Ausblasgitter 18 ist dem Gebläse 13 unmittelbar vorgelagert. Zur Verbesserung einer gleichmäßigen Luftverteilung in den Innenraum 8 ist der mittleren Abschnitt 19 bzw. das Ausblasgitter 18 gewölbt, so dass Luft, die durch das Ausblasgitter 18 strömt, in einem breiten Fächer in den Innenraum 8 austreten kann. Im Zentrum des Ausblasgitters 18 ist eine Aufnahme 24 vorgesehen. Die Aufnahme 24 bildet eine von der in den Innenraum weisenden Oberfläche des Ausblasgitters 18 in Richtung des Gebläses 13 rückspringende Nische. Die nischenartige Aufnahme 24 weist eine mit Durchtritten 25 versehene Bodenfläche 26 auf, die mittels Seitenwänden 27 mit der Oberfläche des Ausblasgitters 18 verbunden sind. Die Seitenwände 27 begrenzen die Aufnahme 24 in etwa rechteckiger Form. Die Seitenwände 27 können wahlweise mit oder ohne Durchtritte versehen sein. Die Aufnahme 24 ist vorzugsweise mit dem Ausblasgitter 18 bzw. der Schutzabdeckung 17 einteilig ausgebildet. Ein Luftfilter 28 weist eine Gestalt auf, die im wesentlichen der Gestalt der Aufnahme 24 angepasst ist. Im dargestellten Anwendungsbeispiel weist der Luftfilter 28 eine Quaderform auf, wodurch eine Art von Filtertablette 28a gebildet wird. Im Profil ist die quaderförmige Filtertablette 28a rechteckig gestaltet und weist gleichlange Seitenkanten auf, die zumindest eine Länge in etwa jeweils ein Drittel oder bis zur Hälfte der Breite bzw. Höhe des Ausblasgitters 18 aufweisen. Um die Filtertablette in der Aufnahme 24 zu fixieren, ist ein Deckel 29 vorgesehen. Der Deckel 29 weist eine zur offenen Seite der Aufnahme 24 angepasste Größe auf. An zwei gegenüberliegenden Seiten des Deckels 29 sind Rastmittel 30a und 30b ausgebildet, mit denen der Deckel 29 lösbar an Gegenrastmittel 31 des Ausblasgitter 18 verrastbar ist. Der Deckel 29 ist ebenso wie die Bodenfläche 26 der Aufnahme 24 mit Durchtritten 25 versehen. Die Filtertablette 28a kann einen zum Ausblasgitter 18 abgesetzten Farbton aufweisen, so dass durch die Durchtritte 25 hindurch leicht erkennbar ist, ob eine Filtertablette 28a eingesetzt ist oder nicht.

## Patentansprüche

1. Kältegerät aufweisend ein wärmeisolierendes Gehäuse (2), dessen Innenraum (8) über eine zu öffnende und schließende Tür (10) zugänglich ist, mindestens ein Strömungsweg (A, B, C, D) zum Zuführen von Luft in den Innenraum (8), ein Gebläse (13) zur Erzeugung einer Luftströmung entlang des Strömungsweges (A, B, C, D), und einen Luftfilter (28), der im Strömungsweg (A, B, C, D) angeordnet ist, wobei der Luftfilter (28) in einer der Überdruckseite des Gebläses (13) vorgelagerten Schutzabdeckung (17) integriert ist, **dadurch gekennzeichnet, dass** der Luftfilter (28) sich im Strömungsweg (A, B, C, D) nur über einen Teil von dessen Strömungsquerschnitt (23) erstreckt und die Schutzabdeckung (17) zum auswechselbaren Halten des Luftfilters (28) eine Aufnahme (24) für den Luftfilter (28) aufweist, die als eine von einem Deckel (29) verschließbare Nische ausgebildet ist, die eine in den Innenraum (8) des Kältegerätes (1) weisende offene Seite aufweist.

2. Kältegerät nach Anspruch 1, **dadurch gekennzeichnet, dass** der Luftfilter (28) sich über das Zentrum des Strömungsquerschnitts (23) erstreckt.

3. Kältegerät nach Anspruch 2, **dadurch gekennzeichnet, dass** der Luftfilter (28) im Zentrum des Strömungsquerschnitts (23) im Strömungsweg (A, B, C, D) angeordnet ist.

4. Kältegerät nach einem der Ansprüche 2 oder 3, **dadurch gekennzeichnet, dass**, der Luftfilter (28) mit seinem Zentrum im Zentrum des Strömungsquerschnitts (23) liegt.

5. Kältegerät nach einem der Ansprüche 1 bis 4, **dadurch gekennzeichnet, dass** der Luftfilter (28) als eine Filtertablette (28a) ausgestaltet ist, die zum Einsetzen in die Aufnahme (24) ausgebildet ist.

6. Kältegerät nach Anspruch 5, **dadurch gekennzeichnet, dass** die Filtertablette (28a) eine Größe aufweist, die in ihrer an der Schutzabdeckung (17) des Gebläses (13) angebrachten Position sich nur über einen Teil des Strömungsquerschnitts (23) der Schutzabdeckung (17) erstreckt.

## Claims

1. Refrigeration appliance having a thermally insulated housing (2), the interior (8) of which is accessible via a door (10) that can be opened and closed, at least one flow path (A, B, C, D) for supplying air into the interior (8), a blower (13) for generating an airflow along the flow path (A, B, C, D), and an air filter (28) which is arranged in the flow path (A, B, C, D), wherein the air filter (28) is integrated in a protective cover (17) which is mounted in front of the overpressure side of the blower (13), **characterised in that** the air filter (28) in the flow path (A, B, C, D) extends over only part of the flow cross-section (23) thereof and the protective cover (17) for holding the air filter (28) in an exchangeable manner has a receptacle (24) for the air filter (28) which is designed as a recess which can be shut by a lid (29) and has an open side that faces the interior (8) of the refrigeration appliance (1).

2. Refrigeration appliance according to claim 1, **characterised in that** the air filter (28) extends over the centre of the flow cross-section (23).

3. Refrigeration appliance according to claim 2, **characterised in that** the air filter (28) is arranged in the centre of the flow cross-section (23) in the flow path (A, B, C, D).

4. Refrigeration appliance according to one of claims 2 or 3, **characterised in that** the air filter (28) is so located that its centre lies in the centre of the flow cross-section (23).

5. Refrigeration appliance according to one of claims 1 to 4, **characterised in that** the air filter (28) takes the form of a filter tablet (28a) that is designed for insertion in the receptacle (24).

6. Refrigeration appliance according to claim 5, **characterised in that** the filter tablet (28a) has a size which, in its mounted position in the protective cover (17) of the blower (13), extends over only part of the flow cross-section (23) of the protective cover (17).

## Revendications

1. Appareil frigorifique présentant un corps thermo-isolant (2) dont l'espace intérieur (8) est accessible par une porte (10) à ouvrir et fermer, au moins une voie d'écoulement (A, B, C, D) pour l'admission d'air dans l'espace intérieur (8), un ventilateur (13) pour la production d'un écoulement d'air le long de la voie d'écoulement (A, B, C, D) et un filtre à air (28) disposé dans la voie d'écoulement (A, B, C, D), le filtre à air (28) étant intégré dans un cache protecteur (17) en amont du côté surpression du ventilateur (13), **caractérisé en ce que** le filtre à air (28) s'étend dans la voie d'écoulement (A, B, C, D) seulement sur une partie de la section d'écoulement de celui-ci (23) et le cache protecteur (17) présente à des fins de retenue remplaçable du filtre à air (28), un logement (24) pour le filtre à air (28), lequel est réalisé comme une niche refermable par un couvercle (29), qui présente un côté ouvert face à l'espace intérieur (8) de l'appareil frigorifique (1).

2. Appareil frigorifique selon la revendication 1, **caractérisé en ce que** le filtre à air (28) s'étend sur le centre de la section transversale de l'écoulement (23).

3. Appareil frigorifique selon la revendication 2, **caractérisé en ce que** le filtre à air (28) est disposé au centre de la section transversale de l'écoulement (23) dans la voie d'écoulement (A,B, C, D).

4. Appareil frigorifique selon l'une des revendications 2 ou 3, **caractérisé en ce que** le filtre à air (28) est situé, avec son centre, au centre de la section transversale d'écoulement (23).

5. Appareil frigorifique selon l'une des revendications 1 à 4, **caractérisé en ce que** le filtre à air (28) est exécuté comme une pastille filtrante (28a) réalisée pour pose dans le logement (24).

6. Appareil frigorifique selon la revendication 5, **caractérisé en ce que** la pastille filtrante (28a) présente une grandeur qui s'étend dans sa position sur le cache protecteur (17) du ventilateur (13) seulement sur une partie de la section transversale d'écoulement (23) du cache protecteur (17).
